# EUROPÄISCHE PATENTANMELDUNG

(11) **EP 3 693 939 A1**
(43) Veröffentlichungstag der Anmeldung: **12.08.2020**
(21) Anmeldenummer: 19156011.9
(22) Anmeldetag: 07.02.2019
(51) Int. Cl.: G08G 1/01, G08G 1/0965, G08G 1/0967, H04H 20/59, G08G 1/0969, G08G 1/16

(54) **VERFAHREN UND VORRICHTUNG ZUR ÜBERMITTLUNG UND AUSWERTUNG VON EINSATZFAHRZEUG-NÄHERUNGSINFORMATION**

(71) Anmelder: SMEV AG Smart Mobility Evolution, 15236 Frankfurt/Oder (DE)
(72) Erfinder: Trostel, Ludwig, 84034 Landshut (DE); Zeplin, Wolf Peter, 40667 Meerbusch (DE)
(74) Vertreter: Schlimme, Wolfram

(57) **Zusammenfassung**

Ein Verfahren zur Übermittlung und Auswertung von Einsatzfahrzeug-Näherungsinformation (I_{N}), bei welchem ein Einsatzfahrzeug (2) aktuelle Daten seiner Position (P₂) und einer einen Fahrtrichtungsvektor (R₂) aufweisenden Fahrtrichtungsinformation unmittelbar oder mittelbar an andere Verkehrsteilnehmer (3), insbesondere an andere Fahrzeuge (31, 32, 33, 34, 35, 37, 38), übermittelt, ist gekennzeichnet durch die Schritte,
a) Bereitstellen von geografischen Daten der Lage und Ausdehnung eines um die aktuelle Position des Einsatzfahrzeugs (2) herum gelegenen Wirkungsbereichs (W), in dem die Übermittlung wirksam sein soll;
b) Ermitteln, ob sich ein anderer Verkehrsteilnehmer (3) im Wirkungsbereich (W) befindet, anhand der Positionsdaten dieses anderen Verkehrsteilnehmers (3);
c) Erzeugen einer Einsatzfahrzeug-Hinweisinformation (I_{H}), falls sich dieser andere Verkehrsteilnehmer (3) im Wirkungsbereich befindet, und
d) Auslösen eines Einsatzfahrzeug-Hinweissignals (S_{H}) bei diesem anderen Verkehrsteilnehmer (3) aufgrund der im Schritt c) erzeugten Einsatzfahrzeug-Hinweisinformation (I_{H}).

## Beschreibung

### TECHNISCHES GEBIET

Die vorliegende Erfindung betrifft ein Verfahren zur Übermittlung und Auswertung von Einsatzfahrzeug-Näherungsinformation gemäß dem Oberbegriff des Patentanspruchs 1. Sie betrifft weiterhin ein Computerprogrammprodukt ausgebildet zur Durchführung eines solchen Verfahrens sowie eine Datenverarbeitungsvorrichtung mit einer Speichereinrichtung, in der ein derartiges Computerprogrammprodukt lauffähig gespeichert ist. Zudem betrifft die Erfindung ein Fahrzeug, das mit einer derartigen Datenverarbeitungsvorrichtung ausgestattet ist.

### HINTERGRUND DER ERFINDUNG

Insbesondere in städtischen Ballungsgebieten nimmt die Verkehrsdichte ständig zu, wobei es nicht nur in Spitzenzeiten häufig zu Verkehrsstaus kommt. Für die Fahrer von Einsatzfahrzeugen mit Wegerecht, beispielsweise Polizeifahrzeugen, Feuerwehrfahrzeugen oder Fahrzeugen des Rettungsdienstes, bedeutet dies nicht nur eine hohe Stressbelastung, sondern es werden außerdem die Anfahrtszeiten für derartige Fahrzeuge mit Wegeberechtigung zu ihren Einsatzorten deutlich verlängert. Hinzu kommt, dass bei hoher Verkehrsbelastung auch das Risiko ansteigt, dass ein Einsatzfahrzeug mit Wegerecht in Unfälle mit anderen Verkehrsteilnehmern verwickelt wird.

### STAND DER TECHNIK

Neben der Beeinflussung von Wechsellichtzeichenanlagen entlang der prognostizierten Fahrtroute eines Einsatzfahrzeugs, die beispielsweise aus der DE 10 2016 105 558 B3 bekannt ist, ist es im Stand der Technik aus der EP 3 223 257 A1 bekannt, die aktuellen Positionsdaten und den Fahrtrichtungsvektor des Einsatzfahrzeugs an autonome Fahrzeuge zu übertragen, die sich auf der prognostizierten Fahrtroute des Einsatzfahrzeugs befinden, damit diese veranlasst werden, die Fahrbahn zu räumen oder gar nicht erst zu befahren.

### DARSTELLUNG DER ERFINDUNG

Aufgabe der vorliegenden Erfindung ist es, ein Verfahren zur Übermittlung und Auswertung von Einsatzfahrzeug-Näherungsinformation derart weiterzubilden, dass die Verkehrssicherheit noch weiter erhöht und das Unfallrisiko von Einsatzfahrzeugen mit Wegerecht weiter reduziert wird. Ein weiterer Aspekt dieser Aufgabe besteht darin, ein sich in einem Computerprogrammprodukt verkörperndes Computerprogramm anzugeben, welches zur Durchführung eines solchen Verfahrens ausgebildet ist. Schließlich soll auch eine Datenverarbeitungsvorrichtung mit einer Speichereinrichtung angegeben werden, auf der ein Computerprogramm zur Durchführung eines erfindungsgemäßen Verfahrens lauffähig gespeichert ist.

Der auf das Verfahren gerichtete Teil der Aufgabe wird gelöst durch das Verfahren mit den Merkmalen des Patentanspruchs 1.

Beim erfindungsgemäßen Verfahren zur Übermittlung und Auswertung von Einsatzfahrzeug-Näherungsinformation werden zunächst von einem fahrenden Einsatzfahrzeug mit Wegerecht aktuelle Daten der Position dieses Einsatzfahrzeugs zusammen mit einer einen Fahrtrichtungsvektor dieses Einsatzfahrzeugs aufweisenden Fahrtrichtungsinformation unmittelbar oder mittelbar an andere Verkehrsteilnehmer, insbesondere an andere Fahrzeuge, übermittelt und dann werden die folgenden Schritte ausgeführt:
a) Bereitstellen von geografischen Daten der Lage und Ausdehnung eines um die aktuelle Position des Einsatzfahrzeugs herum gelegenen Wirkungsbereichs, in dem die Übermittlung wirksam sein soll;
b) Ermitteln, ob sich ein anderer Verkehrsteilnehmer im Wirkungsbereich befindet, anhand der Positionsdaten dieses anderen Verkehrsteilnehmers;
c) Erzeugen einer Einsatzfahrzeug-Hinweisinformation, falls sich dieser andere Verkehrsteilnehmer im Wirkungsbereich befindet, und
d) Auslösen eines Einsatzfahrzeug-Hinweissignals bei diesem anderen Verkehrsteilnehmer aufgrund der im Schritt c) erzeugten Einsatzfahrzeug-Hinweisinformation.

### VORTEILE

Das erfindungsgemäße Verfahren ermöglicht es, Daten der aktuellen Position des Einsatzfahrzeugs mit Wegerecht sowie der den aktuellen Fahrtrichtungsvektor des Einsatzfahrzeugs aufweisenden Fahrtrichtungsinformation an andere Verkehrsteilnehmer zu übermitteln. Die Fahrtrichtungsinformation kann selbstverständlich auch weitere Detailinformation umfassen, wie beispielsweise Information über die Art des Einsatzfahrzeugs (z.B. Krankenwagen, Polizei, Feuerwehr) oder die Art des Einsatzes (ein Einsatzfahrzeug oder mehrere Einsatzfahrzeuge), über die aktuelle Geschwindigkeit oder über eine prognostizierte Fahrtroute des Einsatzfahrzeugs. Im Gegensatz zum Stand der Technik, bei welchem die Übermittlung nur an einen Verkehrsleitrechner oder nur an autonome Fahrzeuge erfolgt, die sich auf der prognostizierten Fahrtroute des Einsatzfahrzeugs befinden, sieht die vorliegende Erfindung eine Datenübermittlung vor, die nicht auf bestimmte Verkehrsinfrastrukturen oder bestimmte Arten von Verkehrsteilnehmern beschränkt ist, sondern allen mit entsprechenden Empfängern ausgestatteten Verkehrsteilnehmern zur Verfügung steht.

Um zu vermeiden, dass Verkehrsteilnehmer, die von der prognostizierten Fahrtroute des Einsatzfahrzeugs (oder von möglichen spontanen Abweichungen von dieser Route) nicht betroffen sind, eine nichtrelevante Warnmeldung erhalten, wird die Einsatzfahrzeug-Hinweisinformation nur dann erzeugt, wenn sich der andere Verkehrsteilnehmer in einem Wirkungsbereich um die aktuelle Position des Einsatzfahrzeugs herum aufhält. Nur für diese Verkehrsteilnehmer wird dann ein entsprechendes Warnsignal, ein Einsatzfahrzeug-Hinweissignal, ausgelöst. Diese Filterung der potentiell betroffenen Verkehrsteilnehmer hat den Vorteil, dass nur jene Verkehrsteilnehmer gewarnt werden, die in einem Bereich, dem Wirkungsbereich, unterwegs sind, in dem sich das Einsatzfahrzeug gerade bewegt. Der Wirkungsbereich umfasst somit Orte, die in Kürze vom Einsatzfahrzeug voraussichtlich erreicht werden oder - beispielsweise bei einer Abweichung von der aktuellen prognostizierten Route - erreicht werden können. Andere, irrelevante Verkehrsteilnehmer hingegen, die sich beispielsweise hinter dem Einsatzfahrzeug befinden, werden ausgefiltert und somit nicht durch ein unzutreffendes Warnsignal irritiert.

Weitere bevorzugte und vorteilhafte Ausgestaltungsmerkmale des erfindungsgemäßen Verfahrens sind Gegenstand der Unteransprüche 2 bis 11.

Für eine einfache und kostengünstige technische Umsetzung ist es von Vorteil, wenn der Wirkungsbereich eine vorgegebene Ausdehnung aufweist.

Eine bevorzugte Ausführungsform des erfindungsgemäßen Verfahrens zeichnet sich jedoch dadurch aus, dass im Schritt a) die Ausdehnung des Wirkungsbereichs in Abhängigkeit von der aktuellen Geschwindigkeit des Einsatzfahrzeugs ermittelt wird. Je schneller das Einsatzfahrzeug unterwegs ist, umso größer wird der Wirkungsbereich. Beispielsweise lässt sich eine Funktion festlegen, gemäß der die Größe des Wirkungsbereichs so bemessen ist, dass der Weg vom aktuellen Standort des Einsatzfahrzeugs zum Rand des Wirkungsbereichs in Richtung der prognostizierten Fahrtroute oder des Fahrtrichtungsvektors des Einsatzfahrzeugs innerhalb einer vorgegebenen Zeit (beispielsweise 20 oder 30 Sekunden) zurückgelegt werden kann. Damit gehören alle anderen Verkehrsteilnehmer, die sich gerade an Orten befinden, die innerhalb dieser vorgegebenen Zeit vom Einsatzfahrzeug erreichbar sind, zum Kreis der zu warnenden "relevanten anderen Verkehrsteilnehmer".

Besonders vorteilhaft ist es, wenn sich der Wirkungsbereich asymmetrisch um das Einsatzfahrzeug erstreckt, wobei die Entfernung vom Einsatzfahrzeug zum Rand des Wirkungsbereichs in Richtung des Fahrtrichtungsvektors (oder der prognostizierten Fahrtroute) am Größten ist. Diese Variante des erfindungsgemäßen Verfahrens fokussiert den Wirkungsbereich auf das vor dem Einsatzfahrzeug vorausliegende Gebiet und verhindert, dass Verkehrsteilnehmer gewarnt werden, die sich hinter dem Einsatzfahrzeug, also entgegen dessen Fahrtrichtungsvektor, befinden. In einer vorteilhaften Ausbildung des erfindungsgemäßen Verfahrens wird zwischen den Schritten b) und c) noch der folgende Schritt durchgeführt:
b') Ermitteln eines Bewegungsvektors des anderen Verkehrsteilnehmers und die Einsatzfahrzeug-Hinweisinformation wird im Schritt c) erzeugt, wenn der Bewegungsvektor des anderen Verkehrsteilnehmers und der Fahrtrichtungsvektor des Einsatzfahrzeugs
- einander kreuzen,
- aufeinander zu laufen,
- hintereinander her laufen oder
- auf sonstige Weise einander treffen oder berühren.

Diese Ausführungsform besitzt den Vorteil, dass nur jene anderen Verkehrsteilnehmer gewarnt werden, deren Bewegungsvektor in irgendeiner Weise mit dem Fahrtrichtungsvektor des Einsatzfahrzeugs in Berührung geraten könnte. Dadurch wird ausgeschlossen, dass ein Verkehrsteilnehmer, der sich zwar im Wirkungsbereich befindet, aber sich vom Einsatzfahrzeug und von dessen Fahrtrichtung weg bewegt, keine entsprechende Warnung erhält. Auch diese Variante reduziert die Anzahl von nicht relevanten Warnungen, wodurch die Gesamtakzeptanz des erfindungsgemäßen Verfahrens erhöht werden dürfte. Besonders vorteilhaft ist eine Ausführungsform des erfindungsgemäßen Verfahrens, die auch mit anderen Ausführungsformen, insbesondere auch mit der vorgenannten Ausführungsform, kombinierbar ist und bei der das Einsatzfahrzeug auch die eigene prognostizierte Fahrtroute übermittelt. Dabei wird zwischen den Schritten b) und c) noch der folgende Schritt durchgeführt:
b") Ermitteln einer prognostizierten Bewegungsroute des anderen Verkehrsteilnehmers
und die Einsatzfahrzeug-Hinweisinformation wird im Schritt c) erzeugt, wenn die prognostizierte Bewegungsroute des anderen Verkehrsteilnehmers und die prognostizierte Fahrtroute des Einsatzfahrzeugs
- einander kreuzen,
- aufeinander zu laufen,
- hintereinander her laufen oder
- auf sonstige Weise einander treffen oder berühren.

Diese Ausführungsform ist für andere Verkehrsteilnehmer relevant, von denen nicht nur die Richtung des Bewegungsvektors sondern eine entsprechende prognostizierte Bewegungsroute bekannt ist, weil sie mit einem Navigationsgerät ausgestattet sind, auf dem eine geplante Routenführung aktiviert ist, entlang der der andere Verkehrsteilnehmer geführt wird. Die Entscheidung über das Erzeugen einer Einsatzfahrzeug-Hinweisinformation und damit eines Warnsignals auf dem entsprechenden Endgerät dieses Verkehrsteilnehmers stützt sich konkret auf dessen prognostizierte Bewegungsroute und nicht nur auf den allgemeinen Bewegungsvektor, so dass hier eine noch genauere Vorhersage eines eventuellen Aufeinandertreffens des anderen Verkehrsteilnehmers mit der prognostizierten Fahrtroute des Einsatzfahrzeugs möglich ist, wodurch die Vorhersagegenauigkeit und somit auch die Genauigkeit und Relevanz der Abgabe eines Warnsignals weiter verbessert wird.

Eine Ausführungsform des Verfahrens, die ebenfalls mit anderen Ausführungsformen, insbesondere mit den beiden vorgenannten Ausführungsformen, kombinierbar ist, zeichnet sich dadurch aus, dass das Erzeugen einer Einsatzfahrzeug-Hinweisinformation im Schritt c) auch dann erfolgt, wenn sich die Position des anderen Verkehrsteilnehmers auf dem Fahrtrichtungsvektor oder auf oder an der prognostizierten Fahrtroute des Einsatzfahrzeugs befindet und kein Bewegungsvektor oder keine prognostizierte Bewegungsroute des anderen Verkehrsteilnehmers vorliegt, der andere Verkehrsteilnehmer also vermeintlich stationär ist. Mit dieser Variante werden neben den sich bewegenden anderen Verkehrsteilnehmern auch nicht bewegte oder sich nicht bewegende andere Verkehrsteilnehmer gewarnt. Diese Variante ist insbesondere für Fußgänger oder Radfahrer interessant, die mit einem mobilen Endgerät, beispielsweise einem Navigationsgerät oder Smartphone, auf dem das Verfahren als so genannte "App", also in einem Softwareprogramm, abläuft, ausgerüstet sind und beispielsweise am Straßenrand stehen und eine Straße überqueren wollen, die Teil der prognostizierten Fahrtroute des Einsatzfahrzeug ist. Diese Personen werden dann rechtzeitig vor dem Herannahen des Einsatzfahrzeugs gewarnt.

Um bei dieser Variante eine Alarmierung von am Straßenrand parkenden Fahrzeugen auszuschließen, kann diese Variante des Verfahrens beispielsweise eine Voreinstellung berücksichtigen, gemäß der ein zusätzlicher Prüfungsschritt vorgesehen ist, in dem geprüft wird, ob der Verkehrsteilnehmer ein Fußgänger oder beispielsweise ein Radfahrer ist.

Vorzugsweise werden die Schritte b) bis d) in einer Datenverarbeitungsvorrichtung auf Seiten des anderen Verkehrsteilnehmers durchgeführt, an die die Einsatzfahrzeug-Näherungsinformation übermittelt wird. Eine solche Datenverarbeitungsvorrichtung kann von oder in einem mobilen Endgerät gebildet sein, beispielsweise von oder in einem Smartphone oder einem tragbaren Navigationsgerät, sie kann aber auch von oder in einem fest mit einem Fahrzeug verbundenen Navigationsgerät gebildet sein. Das erfindungsgemäße Verfahren kann hier in einem Computerprogramm abgebildet sein, das als so genannte "App" auf dem Smartphone oder im Navigationsgerät ablaufbar gespeichert ist und dort abläuft. Der Empfänger des Smartphones beziehungsweise ein entsprechender Empfänger im Navigationsgerät ist zum Empfang der vom Einsatzfahrzeug übermittelten Daten ausgebildet. Die Verarbeitung der empfangenen Daten erfolgt durch das Computerprogramm und zur Ausgabe des Einsatzfahrzeug-Hinweissignals werden die vorhandenen Anzeigemittel (z.B. der Bildschirm und/oder der Lautsprecher) des Smartphones beziehungsweise des Navigationsgeräts genutzt.

Eine kostengünstige Alternative ist ein einfaches Endgerät, das ausschließlich für die Schritte b) bis d) des Verfahrens vorgesehen ist, und mit einem Empfänger für die vom Einsatzfahrzeug übermittelten Daten, einem Computer zur Verarbeitung der empfangenen Daten und einem akustischen und/oder optischen Signalgeber zur Ausgabe des Einsatzfahrzeug-Hinweissignals ausgestattet ist.

Insbesondere die Variante, mittels einer "App" als nahezu hardwareunabhängiger Möglichkeit, die Schritte b) bis d) des erfindungsgemäßen Verfahrens in einem Endgerät zu realisieren, ermöglicht eine große Verbreitung auf Seiten der anderen Verkehrsteilnehmer.

Alternativ kann der Schritt b) in einer externen Datenverarbeitungseinrichtung durchgeführt werden, die vom anderen Verkehrsteilnehmer entfernt vorgesehen ist, und an die die Einsatzfahrt-Information übermittelt wird. Eine solche externe Datenverarbeitungseinrichtung kann beispielsweise ein in einer Cloud vorgesehenes Rechenzentrum, beispielsweise ein über Funk erreichbarer Computer eines Fahrzeugherstellers oder eines sonstigen Diensteanbieters sein. Zur Durchführung dieser Verfahrensvariante ist es jedoch erforderlich, kontinuierlich die Positionsdaten und gegebenenfalls auch eine Bewegungsrichtungsinformation des jeweiligen anderen Verkehrsteilnehmers an diese externe Datenverarbeitungseinrichtung zu übermitteln, was aber häufig aus Datenschutzgründen nicht gewünscht ist. Bei dieser Variante werden die Schritte c) und d) schließlich wieder in einem Endgerät auf Seiten des anderen Verkehrsteilnehmers durchgeführt, welches von der externen Datenverarbeitungseinrichtung eine Information per drahtloser Übermittlung erhält, aus der hervorgeht, ob sich der entsprechende andere Verkehrsteilnehmer im Wirkungsbereich befindet. Diese Variante dürfte eher für einen Festeinbau in ein Fahrzeug von Interesse sein, welches permanent mit einem entsprechenden Rechenzentrum des Autoherstellers oder eines anderen Diensteanbieters verbunden ist, so dass ein Teil der Rechenleistung des erfindungsgemäßen Verfahrens auf die externe Datenverarbeitungseinrichtung verlagert werden kann und die noch auf Seiten des anderen Verkehrsteilnehmers durchzuführende Rechentätigkeit reduziert ist.

Bei einer ähnlichen Alternative werden die Schritte b) und c) in der externen Datenverarbeitungseinrichtung durchgeführt. Die dort erzeugte Einsatzfahrzeug-Hinweisinformation wird dann von der externen Datenverarbeitungseinrichtung an den anderen Verkehrsteilnehmer zurück übermittelt und nur der Schritt d) wird anschließend noch in einer Datenverarbeitungsvorrichtung auf Seiten des anderen Verkehrsteilnehmers durchgeführt. Bei dieser Variante wird noch mehr Rechenarbeit auf die externe Datenverarbeitungseinrichtung verlagert, so dass die erforderliche Rechnerkapazität in der Datenverarbeitungsvorrichtung auf Seiten des anderen Verkehrsteilnehmers noch weiter reduziert ist.

Insbesondere vorteilhaft ist es, wenn der andere Verkehrsteilnehmer ein Fahrzeug, insbesondere in Kraftfahrzeug ist. Natürlich kann das erfindungsgemäße Verfahren auch in anderen Fahrzeugen, beispielsweise Schienenfahrzeugen, Fahrrädern etc. eingesetzt werden. Das erfindungsgemäße Verfahren lässt sich aber auch unabhängig von Fahrzeugen einsetzen, beispielsweise wenn der andere Verkehrsteilnehmer ein Fußgänger ist.

Von besonderem Vorteil ist eine Variante, bei der die Daten der Position und der Fahrtrichtungsinformation des Einsatzfahrzeugs zu einer Einsatzzentrale übermittelt werden, und bei der diese Daten bearbeitet oder unbearbeitet von der Einsatzzentrale mittelbar oder unmittelbar über ein Datenfunk-Netzwerk an Verkehrsteilnehmer übermittelt werden, die sich in einem von diesem Datenfunk-Netzwerk abgedeckten Gebiet, vorzugsweise einem Teilgebiet davon, befinden. Üblicherweise steht das Einsatzfahrzeug mit der Einsatzzentrale über Funk in Verbindung, wobei die Positionsdaten und die Fahrtrichtungsinformation des Einsatzfahrzeugs ständig an die Einsatzzentrale übertragen werden. Die Einsatzzentrale sendet die zur Verfahrensdurchführung erforderliche Information über ein Datenfunk-Netzwerk, zum Beispiel über ein öffentliches Mobilfunknetz oder einen Verkehrsinformations-Rundfunkkanal (TMC), direkt oder über die Infrastruktur eines externen Dienstleisters flächendeckend in das von diesem Datenfunk-Netzwerk abgedeckte Gebiet an andere Verkehrsteilnehmer und auch an entsprechende externe Datenverarbeitungseinrichtungen. Damit die Information nicht dort ausgestrahlt und empfangen werden kann, wo das Einsatzfahrzeug nicht unterwegs ist oder in Kürze sein wird, kann das Gebiet auf ein Teilgebiet beschränkt sein, das beispielsweise nur die relevanten Funkzellen eines Mobilfunknetzes umfasst.

Von der Erfindung auch umfasst ist ein Computerprogrammprodukt (z.B. eine "App"), das ein Computerprogramm umfasst, auf dem das Verfahren, zumindest im Umfang der Schritte c) und d), vorzugsweise aber im Umfang der Schritte b) bis d), als lauffähige Logik abgebildet ist und mit dem das Verfahren entsprechend durchführbar ist. Umfasst ist selbstverständlich auch ein Datenträger, auf dem ein solches Computerprogrammprodukt gespeichert ist.

Schließlich ist die Erfindung auch auf eine Datenverarbeitungseinrichtung mit einer Speichereinrichtung gerichtet, in der ein das Verfahren oder zumindest die Verfahrensschritte c) und d), vorzugsweise aber die Verfahrensschritte b) bis d), abbildendes Computerprogramm lauffähig gespeichert ist. Eine solche Datenverarbeitungseinrichtung kann beispielsweise - wie oben bereits erwähnt - ein Endgerät sein, das mit einem Empfänger für die vom Einsatzfahrzeug übermittelten Daten, einem Computer zur Verarbeitung der empfangenen Daten und einem akustischen und/oder optischen Signalgeber zur Ausgabe des Einsatzfahrzeug-Hinweissignals ausgestattet ist. Die Datenverarbeitungseinrichtung kann aber auch gebildet sein durch ein Smartphone, ein Navigationsgerät oder eine andere geeignete Hardware, die bereits in einem Fahrzeug vorgesehen ist und in der ein das Verfahren oder einen Teil davon abbildendes Computerprogramm ablaufbar gespeichert ist und dort abläuft. Der Empfänger des Smartphones beziehungsweise ein entsprechender Empfänger des Navigationsgeräts oder der anderen geeigneten Hardware ist dabei - wie oben bereits erwähnt - zum Empfang der vom Einsatzfahrzeug oder von der externen Datenverarbeitungsvorrichtung übermittelten Daten ausgebildet, die Verarbeitung der empfangenen Daten erfolgt durch das Computerprogramm und zur Ausgabe des Einsatzfahrzeug-Hinweissignals werden vorhandene Anzeigemittel genutzt.

Zudem ist die Erfindung auch auf ein Fahrzeug gerichtet, das mit einer solchen Datenverarbeitungsvorrichtung ausgestattet ist.

Bevorzugte Ausführungsbeispiele der Erfindung mit zusätzlichen Ausgestaltungsdetails und weiteren Vorteilen sind nachfolgend unter Bezugnahme auf die beigefügten Zeichnungen näher beschrieben und erläutert.

### KURZE BESCHREIBUNG DER ZEICHNUNGEN

Es zeigt:
- Fig. 1: die Topologie eines Verkehrswegenetzes;
- Fig. 2: ein Prinzipschaubild einer ersten Variante des erfindungsgemäßen Verfahrens;
- Fig. 3: ein Verfahrensschema der ersten Variante des erfindungsgemäßen Verfahrens;
- Fig. 4: ein Prinzipschaubild einer zweiten Variante des erfindungsgemäßen Verfahrens;
- Fig. 5: ein Prinzipschaubild einer dritten Variante des erfindungsgemäßen Verfahrens und
- Fig. 6: ein Verfahrensschema der dritten Variante des erfindungsgemäßen Verfahrens.

### DARSTELLUNG VON BEVORZUGTEN AUSFÜHRUNGSBEISPIELEN

In Fig. 1 ist schematisch die Topologie eines Straßennetzes 10 gezeigt, das Teil eines städtischen Verkehrswegenetzes 1 ist. Das Verkehrswegenetz 1 weist neben dem Straßennetz 10 auch noch ein Schienennetz 12 von innerstädtischen Straßenbahnen auf, von dem in Fig. 1 nur beispielhaft ein Gleis 13 gezeigt ist. Des Weiteren kann das Verkehrswegenetz 1 auch ein Netz von auf eigenständigen Spuren fahrenden Bussen des öffentlichen Nahverkehrs und beispielsweise ein Radwegenetz aufweisen. Auch die in Fig. 1 nicht gezeigten Fußgängerwege gehören zum städtischen Verkehrswegenetz 1.

Auf der in Fig. 1 als breite Straße gezeichneten Hauptstraße 14 ist ein Einsatzfahrzeug 2 mit Wegerecht von seinem jetzigen Standort P am unteren Bildrand der Fig. 1 zu einem am linken oberen Bildrand gelegenen Einsatzort E unterwegs, an dem eine Kollision zweier Fahrzeuge stattgefunden hat. Das Einsatzfahrzeug 2 bewegt sich dazu entlang einer prognostizierten Fahrtroute B, die in Fig. 1 mit einer Kreuzschraffur dargestellt ist. Der aktuelle Richtungsvektor R₂ des Einsatzfahrzeugs 2 weist am Standort P in Fig. 1 nach oben (z.B. nach Norden).

Um vom jetzigen Standort P zum Einsatzort E zu gelangen, muss das Einsatzfahrzeug 2 eine Mehrzahl von Kreuzungen, Fußgängerüberwegen und auch das Straßenbahngleis 13 überqueren. Jede dieser Überquerungen stellt ein potentielles Unfallrisiko für das Einsatzfahrzeug 2 dar. Nicht immer sind die zu überquerenden Kreuzungen oder in die prognostizierte Fahrtroute B einmündende Querstraßen mit Wechsellichtzeichenanlagen (Ampeln) versehen, so dass auch bei Schaltung einer grünen Welle für das Einsatzfahrzeug 2 nicht auszuschließen ist, dass andere Verkehrsteilnehmer 3 in den Fahrweg für das Einsatzfahrzeug 2 entlang der prognostizierten Fahrtroute B hinein geraten. Daher sendet das Einsatzfahrzeug 2 in allgemein bekannter Weise ein optisches Warnsignal (Blaulicht) und ein akustisches Warnsignal (Martinshorn) sowie ein Einsatzfahrt-Funksignal S_{E} aus. Dieses Einsatzfahrt-Funksignal S_{E} ist in Fig. 1 symbolisch dargestellt.

In dem in Fig. 1 beispielhaft dargestellten Ausschnitt aus dem Verkehrswegenetz 10 werden eine auf dem Straßenbahngleis 13 in die Richtung R₃₇ fahrende Straßenbahn 37, ein in die Richtung R₃₃ fahrendes Kraftfahrzeug 33, ein am Straßenrand seitlich an der prognostizierten Fahrtroute B des Einsatzfahrzeugs 2 stehender Fußgänger 36, ein entlang einer schräg schraffiert dargestellten prognostizierten Bewegungsroute B₃₂ fahrendes Kraftfahrzeug und ein in die Richtung R₃₅ fahrender Fahrradfahrer 35 in Kürze die prognostizierte Fahrtroute B des Einsatzfahrzeugs 2 kreuzen oder zumindest erreichen. Zudem fährt vor dem Einsatzfahrzeug 2 auf dessen prognostizierter Fahrtroute B ein Kraftfahrzeug 38 in derselben Fahrtrichtung wie das Einsatzfahrzeug 2. Diese Verkehrsteilnehmer sind primär durch das sich nähernde Einsatzfahrzeug 2 gefährdet oder können dessen schnelles Fortkommen behindern.

Vorzugsweise alle Verkehrsteilnehmer 3 im Verkehrswegenetz 1 sind jeweils mit einem geeigneten Endgerät 5 ausgestattet, das einen geeigneten Funkempfänger 50 aufweist der ausgebildet ist, um Einsatzfahrzeug-Näherungssignale S_{N} mit Einsatzfahrzeug-Näherungsinformation I_{N} zu empfangen. Diese Einsatzfahrzeug-Näherungssignale S_{N} können direkt vom Einsatzfahrzeug 2 oder alternativ auch von einer Einsatzleitzentrale 4 oder einer anderen externen Datenverarbeitungseinrichtung (z.B. in einer Cloud) erzeugt und an die anderen Verkehrsteilnehmer 3 übermittelt werden, wie es weiter unten beschrieben wird.

Die Einsatzfahrzeug-Näherungssignale S_{N} und damit die darin enthaltene Einsatzfahrzeug-Näherungsinformation I_{N} werden über geeignete Funksysteme mittelbar oder unmittelbar an andere Verkehrsteilnehmer 3 gesandt, die sich im Verkehrswegenetz 1 aufhalten. Beispiele dieser anderen Verkehrsteilnehmer 3 sind die beispielhaft dargestellten Kraftfahrzeuge 31, 32, 33, 34, 38 Radfahrer 35, Fußgänger 36 und eine Straßenbahn 37. In der Praxis dürften im Verkehrswegenetz 1 deutlich mehr als diese genannten Verkehrsteilnehmer unterwegs sein, doch ist die genannte Anzahl für die Beschreibung der vorliegenden Erfindung ausreichend.

Geeignete Funksysteme für die Übertragung der Signale (z.B. Einsatzfahrt-Funksignal S_{E}, Einsatzfahrzeug-Näherungssignal S_{N}) sind neben einer direkten Car-to-Car- oder Car-to-X-Kommunikation beispielsweise ein Mobilfunksystem, ein Bündelfunksystem (Betriebsfunk), ein Verkehrsfunksystem (zum Beispiel TMC) oder auch Kombinationen derartiger Funksysteme.

Die Funktionsweise des erfindungsgemäßen Verfahrens wird nachstehend am Beispiel unterschiedlicher Varianten anhand der Prinzipschaubilder und Ablaufdiagramme der Fig. 2 bis 6 erläutert. In allen Varianten sendet das Einsatzfahrzeug 2 kontinuierlich oder zumindest regelmäßig ein Einsatzfahrt-Funksignal S_{E} aus.

Das Einsatzfahrt-Funksignal S_{E} enthält Einsatzfahrt-Information I_{E} mit den Koordinatendaten der aktuellen Position P und den aktuellen Fahrtrichtungsvektor R₂ sowie die Information, dass es sich bei dem Absender dieses Einsatzfahrt-Funksignals S_{E} um ein Einsatzfahrzeug handelt, vorzugsweise auch Information darüber um welche Art von Einsatzfahrzeug (z.B. Rettung, Polizei, Feuerwehr) es sich handelt und ob ein einzelnes Einsatzfahrzeug oder eine Einsatzfahrzeugkolonne unterwegs ist. Darüber hinaus kann das vom Einsatzfahrzeug ausgesandte Einsatzfahrt-Funksignal S_{E} auch Informationen über die die prognostizierte Fahrtroute B und somit Einsatzweg-Information I_{W} enthalten. Der Fahrtrichtungsvektor und die Einsatzweg-Information I_{W} bilden somit eine Fahrtrichtungsinformation I_{F}.

Die einzelnen Varianten des erfindungsgemäßen Verfahrens unterscheiden sich dadurch, wer das Einsatzfahrt-Funksignal S_{E} empfängt, wie und wo es verarbeitet wird und auf welchem Weg es - verarbeitet oder unverarbeitet - an andere Verkehrsteilnehmer übermittelt wird.

Fig. 2 zeigt das Prinzip einer ersten Variante des erfindungsgemäßen Verfahrens, bei der das Einsatzfahrt-Funksignal S_{E} vom Einsatzfahrzeug 2 aus per Car-to-Car-Kommunikation oder per Car-to-X-Kommunikation direkt oder über eine Relaisstation 20 an andere Verkehrsteilnehmer 3 übermittelt wird, die in Fig. 2 beispielhaft durch ein Kraftfahrzeug 31, einen Radfahrer 35, einen Fußgänger 36 und eine Straßenbahn 37 symbolisch dargestellt sind. Jeder dieser Verkehrsteilnehmer ist mit einem für den Empfang von Einsatzfahrt-Funksignalen S_{E} geeigneten Endgerät 5 ausgestattet. Beim Kraftfahrzeug 31 und bei der Straßenbahn 37 ist dieses Endgerät 5 vorzugsweise fest im jeweiligen Fahrzeug verbaut. Beim Radfahrer 35 ist das Endgerät 5 als Smartphone 35' ausgebildet, das beispielsweise am Fahrradlenker gehaltert ist. Auch der Fußgänger 36 ist mit einem Smartphone 36' als Endgerät 5 ausgestattet, das er in Fig. 2 symbolisch in der Hand hält. Bei dieser direkten Übermittlung des Einsatzfahrt-Funksignals S_{E} an andere Verkehrsteilnehmer 3 entspricht das Einsatzfahrt-Funksignal S_{E} dem von den anderen Verkehrsteilnehmern 3 empfangenen Einsatzfahrzeug-Näherungssignal S_{N} und die darin enthaltene Einsatzfahrzeug-Näherungsinformation I_{N} entspricht der Einsatzfahrt-Information I_{E}.

Fig. 3 zeigt den Signal- und Datenfluss des Einsatzfahrt-Funksignals S_{E} und dessen Verarbeitung im jeweiligen Endgerät 5 bei der Variante der Fig. 2. Das vom Einsatzfahrzeug 2 ausgesandte Einsatzfahrt-Funksignal S_{E} wird von einem geeigneten Empfänger 50 des Endgeräts als Einsatzfahrzeug-Näherungssignal S_{N}, empfangen und die darin enthaltene Einsatzfahrzeug-Näherungsinformation I_{N}, die der Einsatzfahrt-Information I_{E} (gegebenenfalls einschließlich der Einsatzweg-Information I_{W}) entspricht, wird einer Datenverarbeitungsvorrichtung 52 des Endgeräts 5 zugeführt.

In der Datenverarbeitungsvorrichtung 52 werden in einem ersten Schritt a) aus den Daten der Einsatzfahrzeug-Näherungsinformation I_{N} zunächst Daten der Lage und der Ausdehnung eines um die aktuelle Position des Einsatzfahrzeugs 2 herum gelegenen Wirkungsbereichs W ermittelt, der das Teilgebiet des Verkehrswegenetzes 1 definiert, in dem ein Zusammentreffen von anderen Verkehrsteilnehmern 3 mit dem Einsatzfahrzeug 2 prinzipiell möglich oder gar wahrscheinlich ist.

Dieser Wirkungsbereich W ist in Fig. 1 strichpunktiert dargestellt. Trivialerweise kann der Wirkungsbereich W ein Kreis mit einem vorgegebenen oder von der Geschwindigkeit des Einsatzfahrzeugs 2 abhängigen Radius um den Standort des Einsatzfahrzeugs 2 herum sein. Sinnvollerweise wird der Wirkungsbereich W jedoch unter Berücksichtigung des aktuellen Fahrtrichtungsvektors R₂ des Einsatzfahrzeugs 2 oder gar der prognostizierten Fahrtroute B des Einsatzfahrzeugs 2 ermittelt, wie dies in Fig. 1 dargestellt ist. Auch bei dieser Ermittlungsweise kann die Geschwindigkeit des Einsatzfahrzeugs berücksichtigt werden, so dass der Wirkungsbereich W umso größer ist, je schneller das Einsatzfahrzeug 2 fährt.

In einer einfachen Version der Variante 1 des erfindungsgemäßen Verfahrens (Untervariante 1), die beispielsweise für den Fußgänger 36 (oder auch den Radfahrer 35) geeignet ist, wird in der Datenverarbeitungsvorrichtung 52 in einem nächsten Schritt b) auf der Basis von Positionsdaten der eigenen Position P₃₆, die der Datenverarbeitungsvorrichtung 52 von einem Navigationsmodul 54 des Endgeräts (oder von einem externen Navigationsgerät) zugeführt werden, ermittelt, ob sich die eigene Position P₃₆ im Wirkungsbereich W befindet. Ist dies der Fall, so wird von der Datenverarbeitungsvorrichtung 52 in einem nächsten Schritt c) eine Einsatzfahrzeug-Hinweisinformation I_{H} erzeugt, die in einem Schritt d) ein diese Information enthaltendes Einsatzfahrzeug-Hinweissignal S_{H} auslöst, woraufhin ein entsprechendes optisches und/oder akustisches Warnsignal mittels einer Anzeigevorrichtung 56 beziehungsweise eines Schallerzeugers 58 des Endgerätes 5 ausgegeben wird.

In einer anderen Version der Variante 1 des erfindungsgemäßen Verfahrens (Untervariante 2), die bevorzugt aber nicht ausschließlich für Fahrzeuge 31, 32, 33, 34, 35, 37, 38, insbesondere für Kraftfahrzeuge 31, 32, 33, 34, 38, vorgesehen ist, wird in der Datenverarbeitungsvorrichtung 52 in einem Schritt b') zwischen den Schritten b) und c) auf der Basis von der Datenverarbeitungsvorrichtung 52 von einem Navigationsmodul 54 des Endgeräts (oder von einem externen Navigationsgerät) zugeführten eigenen Fahrtrichtungsdaten der eigene Bewegungsvektor R₃₃, R₃₅, R₃₇ ermittelt. Im darauffolgenden Schritt c) wird dann zusätzlich noch überprüft, ob der eigene Bewegungsvektor R₃₃, R₃₅, R₃₇ und der Fahrtrichtungsvektor R₂ des Einsatzfahrzeugs 2 einander kreuzen, aufeinander zu laufen, hintereinander her laufen oder auf sonstige Weise einander treffen oder berühren. Erst wenn eines dieser Kriterien zusätzlich zum Kriterium der Lage der eigenen Position P₃₃, P₃₅, P₃₇ innerhalb des Wirkungsbereichs W zutrifft, wird das Einsatzfahrzeug-Hinweissignal S_{H} mit der Einsatzfahrzeug-Hinweisinformation I_{H} erzeugt.

In einer weiteren Version der Variante 1 des erfindungsgemäßen Verfahrens (Untervariante 3), die bevorzugt für Kraftfahrzeuge 32 vorgesehen ist, die mit aktivierter Routenführung eines Navigationsgeräts unterwegs sind, wird in der Datenverarbeitungsvorrichtung 52 in einem Schritt b") zwischen den Schritten b) und c) auf der Basis von der Datenverarbeitungsvorrichtung 52 von einem Navigationsmodul 54 des Endgeräts (oder von einem externen Navigationsgerät) zugeführten Daten eine eigene prognostizierte Bewegungsroute B₃₂ ermittelt. Im darauffolgenden Schritt c) wird dann zusätzlich noch überprüft, ob die eigene prognostizierte Bewegungsroute B₃₂ und die prognostizierte Fahrtroute B des Einsatzfahrzeugs 2 einander kreuzen, aufeinander zu laufen, hintereinander her laufen oder auf sonstige Weise einander treffen oder berühren. Erst wenn eines dieser Kriterien zusätzlich zum Kriterium der Lage der eigenen Position P₃₂ innerhalb des Wirkungsbereichs W zutrifft, wird das Einsatzfahrzeug-Hinweissignal S_{H} mit der Einsatzfahrzeug-Hinweisinformation I_{H} erzeugt.

Fig. 4 zeigt das Prinzip einer zweiten Variante, bei der das Einsatzfahrzeug 2 zumindest die Koordinatendaten seiner aktuellen Position P und den Fahrtrichtungsvektor R₂ als Einsatzfahrt-Funksignal S_{E} über ein erstes Funknetzwerk 40 an eine Einsatzleitzentrale 4 übermittelt. Die Einsatzleitzentrale 4 übermittelt die im empfangenen Einsatzfahrt-Funksignal S_{E} enthaltene Einsatzfahrt-Information I_{E} über zumindest die aktuelle Position des Einsatzfahrzeugs 2, dessen Richtungsvektor R₂ und fügt gegebenenfalls weitere Einsatzfahrt-Information sowie dessen - in der Einsatzzentrale bekannte - prognostizierte Fahrtroute B, also die Einsatzweg-Information I_{W}, hinzu und übermittelt diese (gegebenenfalls ergänzte) Einsatzfahrt-Information I_{E} als Einsatzfahrzeug-Näherungsinformation I_{N} in einem Einsatzfahrzeug-Näherungssignal S_{N} über ein zweites Funknetzwerk 42 an andere Verkehrsteilnehmer 3. Die Verarbeitung der empfangenen Einsatzfahrzeug-Näherungssignale S_{N} bei den anderen Verkehrsteilnehmern 3 erfolgt auf dieselbe Weise wie dies oben in Verbindung mit Fig. 3 beschrieben worden ist.

Eine dritte Variante des erfindungsgemäßen Verfahrens mit einer alternativen Übermittlung und Verarbeitung der Daten ist in Fig. 5 und Fig. 6 schematisch dargestellt. Auch hier wird das Einsatzfahrt-Funksignal S_{E} mit der Einsatzfahrt-Information I_{E} zunächst vom Einsatzfahrzeug 2 über das erste Funknetzwerk 40 an die Einsatzleitzentrale 4 übermittelt. Die Einsatzleitzentrale 4 übermittelt die im empfangenen Einsatzfahrt-Funksignal S_{E} enthaltene Einsatzfahrt-Information I_{E} über zumindest die aktuelle Position P des Einsatzfahrzeugs 2 sowie dessen Richtungsvektor R₂ und fügt gegebenenfalls weitere Einsatzfahrt-Information sowie dessen - in der Einsatzzentrale bekannte - prognostizierte Fahrtroute B, also die Einsatzweg-Information I_{W}, hinzu und übermittelt diese (gegebenenfalls ergänzte) Einsatzfahrt-Information I_{E} als Einsatzfahrzeug-Näherungsinformation I_{N} in einem Einsatzfahrzeug-Näherungssignal S_{N} drahtlos oder kabelgebunden an zumindest eine externe Datenverarbeitungseinrichtung 60.

Diese externe Datenverarbeitungseinrichtung 60 ist beispielsweise ein in einer Cloud 6 vorgesehenes Rechenzentrum eines Fahrzeugherstellers oder eines anderen fahrzeugherstellerunabhängigen Diensteanbieters. Die Verkehrsteilnehmer 3 übermitteln kontinuierlich oder regelmäßig die Daten ihrer jeweils aktuellen Position P₃₁, P₃₂, P₃₃, P₃₄, P₃₅, P₃₆, P₃₇, P₃₈ und - soweit verfügbar - ihres Bewegungsvektors R₃₃, R₃₄, R₃₅, R₃₇ und ihrer prognostizierten Bewegungsroute B₃₂ als Positionssignal Sp in die Cloud 6 zur externen Datenverarbeitungseinrichtung 60.

In der externen Datenverarbeitungseinrichtung 60 werden im ersten Schritt a) aus den Daten der von der Einsatzleitzentrale 4 erhaltenen Einsatzfahrzeug-Näherungsinformation I_{N} zunächst die Daten der Lage und der Ausdehnung des Wirkungsbereichs W ermittelt, der das Teilgebiet des Verkehrswegenetzes 1 definiert, in dem ein Zusammentreffen von Verkehrsteilnehmern mit dem Einsatzfahrzeug 2 prinzipiell möglich oder gar wahrscheinlich ist. Dann wird für jeden der in der Cloud 6 angemeldeten Verkehrsteilnehmer 31, 32, 33, 34, 35, 36, 37, 38 im Schritt b) auf der Basis der Positionsdaten P₃₁, P₃₂, P₃₃, P₃₄, P₃₅, P₃₆, P₃₇, P₃₈ des jeweiligen Verkehrsteilnehmers 31, 32, 33, 34, 35, 36, 37, 38 ermittelt, ob sich dieser Verkehrsteilnehmer im Wirkungsbereich W befindet. Ist dies der Fall, so wird von der Datenverarbeitungseinrichtung 60 in einem nächsten Schritt c) ein qualifiziertes Einsatzfahrzeug-Näherungssignal S_{Q} mit einer Einsatzfahrzeug-Hinweisinformation I_{H} erzeugt, das nur an jene in der Cloud 6 angemeldeten Verkehrsteilnehmer 32, 33, 34, 35, 36, 37, 38 übermittelt wird, die sich im Wirkungsbereich W aufhalten. Das Fahrzeug 31 befindet sich außerhalb des Wirkungsbereichs W und wird folglich nicht informiert. In der bei den im Wirkungsbereich W befindlichen Verkehrsteilnehmern 32, 33, 34, 35, 36, 37, 38 im jeweiligen Endgerät 5 vorgesehenen Datenverarbeitungsvorrichtung 52 wird daraufhin in einem nächsten Schritt d) ein Einsatzfahrzeug-Hinweissignal S_{H} erzeugt und daraufhin ein entsprechendes optisches und/oder akustisches Warnsignal mittels der Anzeigevorrichtung 56 beziehungsweise des Schallerzeugers 58 des Endgerätes 5 ausgegeben. Auch die zusätzlichen Verfahrensschritte b') beziehungsweise b") können - in der gleichen Weise wie oben bereits beschrieben - in der Cloud in der dortigen Datenverarbeitungseinrichtung 60 durchgeführt werden.

Alternativ ist es auch möglich und von der Erfindung mit umfasst, wenn der Schritt a) zur Ermittlung der Daten der Lage und der Ausdehnung des Wirkungsbereichs W in der Datenverarbeitungseinrichtung 60 (oder in einem entsprechenden Computer der Einsatzleitzentrale 4 oder des Einsatzfahrzeugs 2) durchgeführt wird und wenn die Wirkungsbereichsdaten als Wirkungsbereichsinformation mittels eines Wirkungsbereichssignals an die anderen Verkehrsteilnehmer 3 übermittelt werden. In deren Endgerät 5 müssen dann nur noch die Verfahrensschritte b) und c) sowie gegebenenfalls noch die Schritte b') und b") durchgeführt werden.

Das aufgrund des Einsatzfahrzeug-Hinweissignals S_{H} mit der Einsatzfahrzeug-Hinweisinformation I_{H} generierte Warnsignal kann im einfachsten Fall eine allgemeine Warnung vor einem sich nähernden Einsatzfahrzeug sein. Sind der Bewegungsrichtungsvektor und/oder die Bewegungsroute eines anderen Verkehrsteilnehmers bekannt, dann kann die Einsatzfahrzeug-Hinweisinformation I_{H} und damit das Einsatzfahrzeug-Hinweissignals S_{H} und das Warnsignal für diesen Verkehrsteilnehmer auch eine qualitative Aussage enthalten, zum Beispiel die Fahrtrichtung, aus der sich das Einsatzfahrzeug nähert oder die Art des Einsatzfahrzeugs oder einer Kolonne von Einsatzfahrzeugen.

Durch die erfindungsgemäße Deklaration des Wirkungsbereichs W und die entsprechende Filterung im Verfahrensschritt b) wird erreicht, dass in den Endgeräten von Verkehrsteilnehmern, die sich außerhalb des Wirkungsbereichs W aufhalten, wie zum Beispiel das Fahrzeug 31 an der Position P₃₁ in Fig. 1, keine Einsatzfahrzeug-Hinweisinformation I_{H} erzeugt wird und somit auch kein optisches und/oder akustisches Warnsignal abgegeben wird. Die Berücksichtigung des Bewegungsvektors eines anderen Verkehrsteilnehmers und die entsprechende Filterung im Verfahrensschritt b') sowie die alternative Berücksichtigung der prognostizierten Bewegungsroute und die entsprechende Filterung im Schritt b") sorgen dafür, dass auch in den Endgeräten von Verkehrsteilnehmern die sich nicht zur prognostizierten Fahrtroute des Einsatzfahrzeugs 2 hin bewegen, wie beispielsweise das Fahrzeug 34 an der Position P₃₄ mit dem Bewegungsvektor R₃₄, keine Einsatzfahrzeug-Hinweisinformation I_{H} erzeugt wird und somit auch kein optisches und/oder akustisches Warnsignal abgegeben wird.

Um zu vermeiden, dass im Falle einer Verbreitung der Signale über ein großflächiges Funksystem, beispielsweise ein Mobilfunksystem, eine Vielzahl von Verkehrsteilnehmern mit den das Einsatzfahrzeug 2 betreffenden Signalen beaufschlagt werden, auch wenn sich diese Verkehrsteilnehmer weit entfernt vom Wirkungsbereich befinden, zum Beispiel in einem anderen Stadtteil oder in einer anderen Stadt, ist vorzugsweise vorgesehen, dass die Signale nur an solche anderen Verkehrsteilnehmer übermittelt werden, die sich in jenen Funkzellen Z₁, Z₂ befinden, in denen der Wirkungsbereich W liegt und vorzugsweise auch an solche anderen Verkehrsteilnehmer, die sich in jenen Funkzellen Z₃ befinden, die an eine der Funkzellen Z₁, Z₂ des Wirkungsbereichs W angrenzen.

Die erfindungsgemäße Kaskadierung der Relevanz-Filterung nach den Kriterien Funkzelle, Wirkungsbereich, Bewegungsrichtungsvektor/Bewegungsroute und/oder Art des Verkehrsteilnehmers ermöglicht eine zielgenaue Adressierung der zu benachrichtigenden Verkehrsteilnehmer und reduziert dadurch die Anzahl von irrelevanten Fehlbenachrichtigungen. Im Übrigen ist es selbstverständlich auch möglich, die unterschiedlichen, vorstehend beschriebenen Varianten des erfindungsgemäßen Verfahrens miteinander zu kombinieren, um für jeden Verkehrsteilnehmer eine ideale Benachrichtigung über das Herannahen eines Einsatzfahrzeugs zu erzielen.

Bezugszeichen in den Ansprüchen, der Beschreibung und den Zeichnungen dienen lediglich dem besseren Verständnis der Erfindung und sollen den Schutzumfang nicht einschränken.

### Bezugszeichenliste

Es bezeichnen:
- 1: Verkehrswegenetz
- 2: Einsatzfahrzeug
- 3: andere Verkehrsteilnehmer
- 4: Einsatzleitzentrale
- 5: Endgerät
- 6: Cloud
- 10: Straßennetz
- 12: Schienennetz
- 13: Straßenbahngleis
- 14: Hauptstraße
- 20: Relaisstation
- 31: Kraftfahrzeug
- 32: Kraftfahrzeug
- 33: Kraftfahrzeug
- 34: Kraftfahrzeug
- 35: Radfahrer
- 35': Smartphone
- 36: Fußgänger
- 36': Smartphone
- 37: Straßenbahn
- 38: Kraftfahrzeug
- 40: erstes Funknetzwerk
- 42: zweites Funknetzwerk
- 50: geeigneter Empfänger
- 52: Datenverarbeitungsvorrichtung
- 54: Navigationsmodul des Endgeräts
- 56: Anzeigevorrichtung
- 58: Schallerzeuger
- 60: externe Datenverarbeitungseinrichtung

- B: prognostizierte Fahrtroute
- B₃₂: Bewegungsroute
- E: Einsatzort
- I_{E}: Einsatzfahrt-Information
- I_{F}: Fahrtrichtungsinformation
- I_{H}: Einsatzfahrzeug-Hinweisinformation
- I_{N}: Einsatzfahrzeug-Näherungsinformation
- I_{W}: Einsatzweg-Information
- P: aktueller Standort des Einsatzfahrzeugs
- P₃₁: Position
- P₃₂: Position
- P₃₃: Position
- P₃₄: Position
- P₃₅: Position
- P₃₆: Position
- P₃₇: Position
- P₃₈: Position
- R₂: Fahrtrichtungsvektor des Einsatzfahrzeugs
- R₃₃: Bewegungsvektor
- R₃₄: Bewegungsvektor
- R₃₇: Bewegungsvektor
- S_{E}: Einsatzfahrt-Funksignal
- S_{H}: Einsatzfahrzeug-Hinweissignal
- S_{N}: Einsatzfahrzeug-Näherungssignal
- S_{Q}: qualifiziertes Einsatzfahrzeug-Näherungssignal
- W: Wirkungsbereich
- Z₁: Funkzelle
- Z₂: Funkzelle
- Z₃: Funkzelle

## Patentansprüche

1. Verfahren zur Übermittlung und Auswertung von Einsatzfahrzeug-Näherungsinformation (I_{N}), bei welchem ein Einsatzfahrzeug (2) aktuelle Daten seiner Position (P₂) und einer einen Fahrtrichtungsvektor (R₂) aufweisenden Fahrtrichtungsinformation unmittelbar oder mittelbar an andere Verkehrsteilnehmer (3), insbesondere an andere Fahrzeuge (31, 32, 33, 34, 35, 37, 38), übermittelt,
**gekennzeichnet durch die Schritte,**
a) Bereitstellen von geografischen Daten der Lage und Ausdehnung eines um die aktuelle Position des Einsatzfahrzeugs (2) herum gelegenen Wirkungsbereichs (W), in dem die Übermittlung wirksam sein soll;
b) Ermitteln, ob sich ein anderer Verkehrsteilnehmer (3) im Wirkungsbereich (W) befindet, anhand der Positionsdaten dieses anderen Verkehrsteilnehmers (3);
c) Erzeugen einer Einsatzfahrzeug-Hinweisinformation (I_{H}), falls sich dieser andere Verkehrsteilnehmer (3) im Wirkungsbereich befindet, und
d) Auslösen eines Einsatzfahrzeug-Hinweissignals (S_{H}) bei diesem anderen Verkehrsteilnehmer (3) aufgrund der im Schritt c) erzeugten Einsatzfahrzeug-Hinweisinformation (I_{H}).

2. Verfahren nach Anspruch 1,
**dadurch gekennzeichnet,**
**dass** der Wirkungsbereich (W) eine vorgegebene Ausdehnung aufweist.

3. Verfahren nach Anspruch 1,
**dadurch gekennzeichnet,**
**dass** im Schritt a) die Ausdehnung des Wirkungsbereichs (W) in Abhängigkeit von der aktuellen Geschwindigkeit des Einsatzfahrzeugs (2) ermittelt wird.

4. Verfahren nach einem der vorhergehenden Ansprüche,
**dadurch gekennzeichnet,**
**dass** sich der Wirkungsbereich (W) asymmetrisch um das Einsatzfahrzeug (2) erstreckt, wobei die Entfernung vom Einsatzfahrzeug (2) zum Rand des Wirkungsbereichs (W) in Richtung des Fahrtrichtungsvektors (R₂) am größten ist.

5. Verfahren nach einem der vorhergehenden Ansprüche,
**dadurch gekennzeichnet,**
**dass** zwischen den Schritten b) und c) noch der folgende Schritt durchgeführt wird
b') Ermitteln eines Bewegungsvektors (R₃₃, R₃₄, R₃₅, R₃₇) des anderen Verkehrsteilnehmers (33, 34, 35, 37)
und
**dass** das Erzeugen einer Einsatzfahrzeug-Hinweisinformation (I_{H}) im Schritt c) erfolgt, wenn der Bewegungsvektor (R₃₃, R₃₅, R₃₇,) des anderen Verkehrsteilnehmers (33, 35, 37) und der Fahrtrichtungsvektor (R₂) des Einsatzfahrzeugs (2)
- einander kreuzen,
- aufeinander zu laufen,
- hintereinander her laufen oder
- auf sonstige Weise einander treffen oder berühren.

6. Verfahren nach einem der Ansprüche 1 bis 5,
**dadurch gekennzeichnet,**
**dass** die Fahrtrichtungsinformation des Einsatzfahrzeugs (2) auch Daten einer prognostizierten Fahrtroute (B) aufweist,
**dass** zwischen den Schritten b) und c) noch der folgende Schritt durchgeführt wird:
b") Ermitteln einer prognostizierten Bewegungsroute (B₃₂) des anderen Verkehrsteilnehmers (32) und
**dass** das Erzeugen einer Einsatzfahrzeug-Hinweisinformation (I_{H}) im Schritt c) erfolgt, wenn die prognostizierte Bewegungsroute (B₃₂) des anderen Verkehrsteilnehmers (32) und die prognostizierte Fahrtroute (B) des Einsatzfahrzeugs (2)
- einander kreuzen,
- aufeinander zu laufen,
- hintereinander her laufen oder
- auf sonstige Weise einander treffen oder berühren.

7. Verfahren nach einem der vorhergehenden Ansprüche,
**dadurch gekennzeichnet,**
**dass** das Erzeugen einer Einsatzfahrzeug-Hinweisinformation (I_{H}) im Schritt c) auch dann erfolgt, wenn
- sich die Position des anderen Verkehrsteilnehmers (3) auf dem Fahrtrichtungsvektor (R₂) oder auf oder an der prognostizierten Fahrtroute (B) des Einsatzfahrzeugs (2) befindet und
- kein Bewegungsvektor oder keine prognostizierte Bewegungsroute des anderen Verkehrsteilnehmers (3) vorliegt.

8. Verfahren nach einem der vorhergehenden Ansprüche,
**dadurch gekennzeichnet,**
**dass** die Schritte b) bis d) in einer Datenverarbeitungsvorrichtung (52) auf Seiten des anderen Verkehrsteilnehmers (3) durchgeführt werden, an die die Einsatzfahrzeug-Näherungsinformation (I_{N}) übermittelt wird.

9. Verfahren nach einem der Ansprüche 1 bis 7,
**dadurch gekennzeichnet,**
**dass** der Schritt b) oder die Schritte b) und c) in einer externen Datenverarbeitungseinrichtung (60) entfernt vom anderen Verkehrsteilnehmer (3) durchgeführt wird beziehungsweise werden, an die die Einsatzfahrt-Information (I_{E}) übermittelt wird, wozu vorher Positionsdaten und gegebenenfalls Bewegungsrichtungsinformation des anderen Verkehrsteilnehmers (3) vom anderen Verkehrsteilnehmer (3) an diese externe Datenverarbeitungseinrichtung (60) übermittelt werden, und
**dass** die Schritte c) und d) beziehungsweise nur der Schritt d) in einer Datenverarbeitungsvorrichtung (52) auf Seiten des anderen Verkehrsteilnehmers (3) durchgeführt werden beziehungsweise wird, wozu vorher die Information, ob sich der andere Verkehrsteilnehmer (3) im Wirkungsbereich (W) befindet beziehungsweise die Einsatzfahrzeug-Hinweisinformation (I_{H}), von der externen Datenverarbeitungseinrichtung (60) an den anderen Verkehrsteilnehmer (3) übermittelt wird.

10. Verfahren nach einem der vorhergehenden Ansprüche,
**dadurch gekennzeichnet,**
**dass** der andere Verkehrsteilnehmer ein Fahrzeug (31, 32, 33, 34, 35, 37, 38), insbesondere ein Kraftfahrzeug (31, 32, 33, 34, 38), oder ein Fußgänger (36) ist.

11. Verfahren nach einem der vorhergehenden Ansprüche,
**dadurch gekennzeichnet,**
**dass** die Daten der Position und der Fahrtrichtungsinformation (I_{F}) des Einsatzfahrzeugs (2) zu einer Einsatzzentrale (4) übermittelt werden, dass diese Daten bearbeitet oder unbearbeitet von der Einsatzzentrale (4) mittelbar oder unmittelbar über ein Datenfunk-Netzwerk (42) an Verkehrsteilnehmer (3) übermittelt werden, die sich in einem von diesem Datenfunk-Netzwerk (42) abgedeckten Gebiet (Z₁, Z₂, Z₃), vorzugsweise einem Teilgebiet (Z₁, Z₂) davon, befinden.

12. Computerprogrammprodukt ausgebildet zur Durchführung eines Verfahrens gemäß einem der vorhergehenden Ansprüche.

13. Datenträger mit einem darauf gespeicherten Computerprogrammprodukt nach Anspruch 12.

14. Datenverarbeitungsvorrichtung (52) mit einer Speichereinrichtung, in der ein Computerprogrammprodukt gemäß Anspruch 12 lauffähig gespeichert ist, insbesondere ausgebildet zur Durchführung der Schritte b) bis d) oder c) und d) eines Verfahrens gemäß einem der Ansprüche 1 bis 11.

15. Fahrzeug (31, 32, 33, 34, 35, 37, 38), insbesondere Kraftfahrzeug (31, 32, 33, 34, 38), mit einer Datenverarbeitungsvorrichtung (52) gemäß Anspruch 14.
